# EUROPÄISCHE PATENTSCHRIFT

(11) **EP 2 172 607 B1**
(45) Veröffentlichungstag und Bekanntmachung des Hinweises auf die Patenterteilung: **27.03.2019**
(21) Anmeldenummer: 09012620.2
(22) Anmeldetag: 06.10.2009
(51) Int. Cl.: E05B 47/06, E05B 13/00, E05B 17/04, E05B 47/00, E05B 15/04

(54) **Schließzylinder für ein Schloss**
Locking cylinder for a lock
Cylindre de fermeture pour une serrure

(30) Priorität: 06.10.2008 DE 202008013101 U; 07.10.2008 DE 202008013172 U
(43) Veröffentlichungstag der Anmeldung: 07.04.2010
(73) Patentinhaber: BURG-WÄCHTER KG, 58540 Meinerzhagen -Valbert (DE)
(72) Erfinder:
(74) Vertreter: Rausch Wanischeck-Bergmann Brinkmann

(56) Entgegenhaltungen:
- EP-A1- 1 079 051
- EP-A1- 1 338 733
- EP-A1- 1 736 622
- EP-A2- 1 098 053
- EP-A2- 1 443 162
- WO-A1-03/078766
- DE-A1- 3 712 300
- DE-B4- 10 225 490

## Beschreibung

Die Erfindung betrifft einen Schließzylinder für ein Schloss, mit einer ersten Welle, die endseitig eine Handhabe, vorzugsweise einen Drehknauf oder eine Klinke trägt, und einer um eine durch die erste Welle definierte Drehachse verdrehbar angeordnete Schließnase, die mit der ersten Welle zusammenwirkt, und mit einer, eine Wirkverbindung zwischen der ersten Welle und der Schließnase herstellenden Kupplung, mittels welcher Kupplung nach Erkennen eines Berechtigungscodes die Wirkverbindung zwischen der ersten Welle und der Schließnase schaltbar ist, wobei die Wirkverbindung bei geschalteter Kupplung verdrehfest und ansonsten verdrehlos ist, wobei die Schließnase verdrehfest mit einer weiteren Welle verbunden ist, die endseitig eine Handhabe trägt. Aus dem Stand der Technik sind Schlösser mit Schließzylindern der vorgenannten Art an sich bekannt, und zwar sowohl in der Ausgestaltung als rein mechanisch arbeitender Schließzylinder, als auch in der Ausgestaltung als mechanisch und/oder elektronisch arbeitender Schließzylinder, weshalb es eines gesonderten druckschriftlichen Nachweises an dieser Stelle nicht bedarf.
Aus der DE 102 25 490 B4 ist hinsichtlich eines Schlosses der vorgenannten Art eine im Besonderen ausgestaltete Konstruktion bekannt geworden. Gemäß dieser Konstruktion weist das Schloss einen Schließzylinder mit einer Welle auf, welche in zwei Abschnitte unterteilt ist und über einen ersten und einen zweiten Abschnitt verfügt, die über eine Kupplung in Wirkverbindung gebracht werden können. Dabei ist die Kupplung zwischen zwei koaxial ineinander angeordneten Teilen des ersten Abschnittes der Welle angeordnet und verfügt über zwei in Ausnehmungen des zweiten Teils des ersten Abschnitts der Welle geführte Rollkörper, die zur Herstellung einer Wirkverbindung zwischen dem ersten Teil und dem zweiten Teil des ersten Abschnitts der Welle mittels eines radial oder axial bewegbaren Schiebers in in Umfangsrichtung des ersten Teils des ersten Abschnitts der Welle verlaufende Ausnehmungen einschiebbar sind.
Sinn und Zweck der vorbeschriebenen Schlosskonstruktion ist es, ein Schloss bereitzustellen, das über zumindest einen Abschnitt der Welle nur dann schaltbar ist, wenn zwischen den beiden Abschnitten der Welle mittels der Kupplung eine Wirkverbindung hergestellt ist.
Obgleich sich die vorbeschriebene Konstruktion im alltäglichen Praxiseinsatz bewährt hat, ist sie nicht frei von Nachteilen. So hat sich das vorbekannte Schloss aufgrund seiner vielen Baukomponenten und der in mehrere Abschnitte und Teile untergliederten Welle als montage- bzw. demontageunfreundlich herausgestellt.
Ferner ist aus der EP 1 443 162 A2 ein Schließzylinder bekannt, der eine durchgehende Welle aufweist, die über ein Kuppelglied direkt mit einem Schließbart gekuppelt werden kann. Dieser Stand der Technik weist darauf hin, dass es nicht notwendig ist, mehrere drehbare Wellen ineinander verschachtelt zu lagern und dass das türinnenseitige Betätigungselement und das türaußenseitige Betätigungselement über einen Welle drehfest miteinander verbunden sind, die den Schließbart durchsetzt und mittels einer Kupplungsanordnung verdrehfest mit dem Schließbart verbindbar ist. Hierdurch ist es erforderlich, dass auch bei einer türinnenseitigen Betätigung des Schließzylinders ein Berechtigungscode verifiziert werden muss.
Die Kupplung zwischen der einzigen, den Schließzylinder durchgreifenden Welle und dem Schließbart bzw. der Schließnase besteht aus einem axial verschiebbaren Schieber und einer Vielzahl von Permanentmagneten, mit denen ein Kupplungsglied aus der Wirkverbindung zwischen der einzigen Welle und der Schließnase herausgedrückt oder gerade hereingezogen wird. Hierzu können auch elektromagnetische Hubmagnete vorgesehen sein, die elektrisch angesteuert werden.

Eine weitere Ausführungsform dieses Standes der Technik ergänzend beschreibt das Rückstellen des Kuppelgliedes mittels einer elastischen Einrichtung, nämlich einer Rückholfeder oder einer Druckfeder.

Es ist deshalb die **Aufgabe** der Erfindung, einen vorbekannten Schließzylinder dahingehend zu verbessern, dass er einen vergleichsweise unkomplizierten Aufbau aufweist und in einfacher Weise montierbar bzw. demontierbar ist. Insbesondere soll sich ein derartiger Schließzylinder durch eine wesentliche Reduzierung seiner Bauteile auszeichnen, die darüber hinaus mit ausreichender Funktionssicherheit miteinander kombinierbar bzw. verbaubar sind.

Zur **Lösung** dieser Aufgabenstellung ist vorgesehen, dass die Kupplung einen radial zur ersten Welle verfahrbaren Kupplungsstift und die weitere Welle eine Bohrung aufweist, in die der Kupplungsstift bei geschalteter Kupplung mit einem Wirkabschnitt teilweise eingreift und wobei der Kupplungsstift bei nicht geschalteter Kupplung vollends in einer Bohrung der Welle angeordnet ist.
Diese Ausgestaltung zeichnet sich somit dadurch aus, dass beispielsweise der türaußenseitig angeordnete Drehknauf mit einer Welle drehfest verbunden ist, die über die Kupplung mit der zweiten Welle verdrehfest verbindbar ist, welche zweite Welle konstant drehfest mit der Schließnase und dem türinnenseitigen Drehknauf verbunden ist. Derart ausgestaltet kann die Schließnase konstant über den türinnenseitigen Drehknauf bewegt und damit das Schloss geöffnet werden. Zum besseren Verständnis sei darauf hingewiesen, dass derartige Schlösser und Schließzylinder insbesondere in Eingangstüren von Gebäuden verwendet werden, ohne dass hierdurch andere Anwendungen, beispielsweise im Innenbereich eines Gebäudes, ausgeschlossen sein müssen. In der Regel ist es bei derartigen Türen vorgesehen, dass ein Verlassen eines mit einer solchen Tür verschlossenen Raumes von einer Seite, nämlich von der Rauminnenseite, zu jeder Zeit möglich sein muss. Dies dient auch möglichen Gefahrensituationen, bei denen ein ergänzendes Entriegeln des Schlosses unerwünscht ist. Türaußenseitig ist demgegenüber ein Öffnen des Schlosses nur dann vorzusehen, wenn dies durch eine berechtigte Person erfolgen soll. Eine berechtigte Person kann diesbezüglich einen Türschloss-Öffnungscode mit sich führen, der beispielsweise drahtlos an einen Empfänger übermittelt wird, welcher dann eine Auswertung des Berechtigungscodes vornimmt und bei zutreffendem Berechtigungscode die Kupplung schaltet, so dass die mit dem türaußenseitigen Drehknauf drehfest verbundene Welle mit der den innenseitigen Drehknauf tragenden Welle drehfest verkuppelt wird. In dieser verkuppelten Stellung kann dann über den türaußenseitigen Drehknauf der Schließzylinder verdreht und über die Schließnase das Schloss geöffnet werden.

Bei dieser erfindungsgemäßen Ausgestaltung ist die Schließnase verdrehfest mit der weiteren Welle verbunden, so dass die Anordnung der Kupplung zwischen den beiden Wellen nicht zwingend im Bereich der Schließnase vorgesehen sein muss. Darüber hinaus ergibt sich bei dieser Lösung der Aufgabe der Vorteil, dass die permanente Öffnungsmöglichkeit durch den türinnenseitig angeordneten Drehknauf konstruktiv einfach, da ausschließlich mechanischer Ausgestaltung, möglich ist. Hierdurch werden Fehlerquellen bei einer gegebenenfalls erforderlichen Verbindung zwischen der Schließnase und der Welle mit dem türinnenseitigen Drehknauf vermieden.
Es ist gemäß der Erfindung vorgesehen, dass die Schließnase mit der Welle zusammenwirkt, wobei die Wirkverbindung mittels einer Kupplung nach Erkennen eines Berechtigungscodes schaltbar ist. Bei nicht geschalteter Kupplung sind die Welle und die Schließnase dabei verdrehlos miteinander verbunden, das heißt es ist ein Verdrehen der Welle gegenüber der Schließnase möglich. Ein Öffnen und/oder Schließen des Schlosses ist bei nicht geschalteter Kupplung also nicht möglich.
Bei geschalteter Kupplung ist die Wirkverbindung zwischen der Welle und der Schließnase verdrehfest. In diesem Fall ist es möglich, die Schließnase zum Öffnen und/oder Schließen des Schlosses mittels der Welle zu verdrehen, weil bei geschalteter Kupplung eine Wirkverbindung, das heißt eine Kräfte bzw. Drehmomente übertragende Verbindung zwischen der Welle einerseits und der Schließnase andererseits ausgebildet ist. Das Schalten der Kupplung ist nur nach vorheriger Eingabe eines Berechtigungscodes möglich, so dass Unbefugten ein Öffnen und/oder Schließen des Schlosses nicht möglich ist.
Die erfindungsgemäße Ausgestaltung zeichnet sich bei voller Funktionstüchtigkeit gegenüber dem Stand der Technik durch ihre vergleichsweise einfache Konstruktion aus.

Anstelle einer Mehrzahl von miteinander koppelbaren und/oder entkoppelbaren Wellenabschnitten und/oder Wellenteilen sehen die erfindungsgemäße Konstruktionen lediglich eine mit einer Welle zusammenwirkende Schließnase vor, wobei die Wirkverbindung mittels einer Kupplung schaltbar ist. In vorteilhafter Weise kann der erfindungsgemäße Schließzylinder sehr viel einfacher montiert bzw. demontiert werden. Darüber hinaus erweist sich der erfindungsgemäße Schließzylinder als sehr viel störunanfälliger.

Es ist gemäß der Erfindung vorgesehen, dass die Kupplung einen radial zur Welle verfahrbaren Kupplungsstift aufweist. Dieser Kupplungsstift stellt im Falle einer geschalteten Kupplung die kraftübertragende bzw. drehmomentübertragende Verbindung zwischen der Welle und der Schließnase bzw. der Welle und der die Schließnase aufweisenden zweiten Welle her. Der Kupplungsstift befindet sich in einer von der Welle bereitgestellten Bohrung, die in radialer Richtung ausgerichtet ist und als Führungsbohrung für den Kupplungsstift dient, so dass ein radiales Verfahren des Kupplungsstiftes relativ zur Welle gewährleistet ist. Bei nicht geschalteter Kupplung, wenn es also zwischen der Welle und der Schließnase keine verdrehfeste Verbindung gibt, befindet sich der Kupplungsstift vollumfänglich innerhalb der Bohrung der Welle.
Gemäß einem weiteren Merkmal der Erfindung ist vorgesehen, dass der Kupplungsstift mittels eines Elektromotors angetrieben ist, der abtriebseitig ein Schneckenrad mit einer darin geführten Feder aufweist, wobei die Feder mit einem ersten Abschnitt am Schneckenrad und mit einem zweiten Abschnitt am Kupplungsstift angelenkt ist. Zur Anlenkung des zweiten Abschnitts der Feder am Kupplungsstift kann beispielsweise vorgesehen sein, dass der Kupplungsstift über eine Bohrung verfügt, in die der zweite Abschnitt der Feder im endmontierten Zustand des Schließzylinders eingreift. Mittels des Elektromotors und der zwischen Kupplungsstift und Elektromotor zwischengeschalteten Feder ist ein motorisches Verfahren des Kupplungsstiftes radial zur Welle möglich. Der Elektromotor ist beispielsweise batteriebetrieben und nur nach Eingabe eines Berechtigungscodes schaltbar. Sobald der richtige Berechtigungscode von einem Verwender beispielsweise über ein Eingabedisplay eingegeben ist, springt der Elektromotor an und verfährt mittels des zwischengeschalteten Schneckenrades und der zwischengeschalteten Feder den Kupplungsstift in bestimmungsgemäßer Weise radial relativ zur Welle. Um einem Verwender die ordnungsgemäße Funktion des Elektromotors nach vorheriger Eingabe des richtigen Berechtigungscodes anzuzeigen, können akustische und/oder optische Signalgeber vorgesehen sein.

Gemäß der Erfindung verfügt die drehfest mit der Schließnase verbundene weitere Welle über eine Bohrung, in die der Kupplungsstift bei geschalteter Kupplung mit einem Wirkabschnitt teilweise eingreift. Wird der Kupplungsstift in vorbeschriebener Weise nach Eingabe eines richtigen Berechtigungscodes radial zur Welle verfahren, so fährt er in die Bohrung der die Schließnase aufweisenden weiteren Welle ein. Im ordnungsgemäß ausgefahrenen Zustand greift der Kupplungsstift einendseitig mit einem Wirkabschnitt in die Bohrung der die Schließnase aufweisenden weiteren Welle und anderendseitig mit einem dem Wirkabschnitt gegenüberliegenden Endabschnitt in die Bohrung der Welle ein, wodurch der Kraftschluss bzw. Drehmomentenschluss zwischen der Welle und der die Schließnase aufweisenden weiteren Welle ausgebildet ist. In dieser Stellung des Kupplungsstiftes überträgt sich eine über die von der Welle getragene Handhabe in die Welle eingeleitete Kraft auf die Schließnase, die wiederum in an sich bekannter Weise eine Schlossfalle und/oder einen Schlossriegel betätigt.
Der dem Wirkabschnitt des Kupplungsstifts gegenüberliegende Endabschnitt des Kupplungsstifts ist bevorzugterweise mit einem zusätzlichen Gewicht ausgerüstet. Alternativ kann auch vorgesehen sein, den Endabschnitt sonstwie schwerer als den Wirkabschnitt auszubilden. Diese besondere Ausgestaltung dient insbesondere dem Manipulationsschutz. Durch schnelles Drehen der Welle, beispielsweise unter Zuhilfenahme einer Bohrmaschine, könnte der Kupplungsstift aufgrund der auf ihn infolge der schnellen Drehbewegung der Welle einwirkenden Fliehkraft nach außen getragen und so in unerwünschter Weise in die Bohrung der die Schließnase aufweisenden Welle eingetrieben werden. Ist der Endabschnitt des Kupplungsstiftes allerdings in der vorgeschlagenen Weise schwerer als der Wirkabschnitt ausgebildet, so wird einer derartigen Manipulation Einhalt geboten, weil stets sichergestellt ist, dass der im Vergleich zum Wirkabschnitt schwerere Endabschnitt des Kupplungsbolzens infolge einer Fliehkrafteinwirkung von der die Schließnase aufweisenden Welle, das heißt der davon bereitgestellten Bohrung, weggedrückt wird.

Es kann vorgesehen sein, dass die Welle und die die Schließnase aufweisende weitere Welle in einer Position zueinander mittels einer Rastvorrichtung verrastbar sind, dergemäß die Bohrung in der Welle und die Bohrung in der die Schließnase aufweisenden weiteren Welle in Radialrichtung der Welle fluchtend hintereinander angeordnet sind.
Bei nicht geschalteter Kupplung können sich die Welle und die weitere, die Schließnase aufweisende Welle relativ zueinander verdrehen, was dazu führt, dass die in der weiteren Welle mit der Schließnase ausgebildete Bohrung einerseits und die in der Welle ausgebildete Bohrung andererseits in Radialrichtung der Welle nicht zwingend zueinander fluchtend ausgerichtet sind. Bei nicht ausgerichteten Bohrungen kann der Kupplungsstift nicht in der vorbeschriebenen Weise zu der Kraftkupplung bzw. Drehmomentenkupplung von Welle und Schließnase verfahren werden, was dazu führt, dass trotz Eingabe eines richtigen Berechtigungscodes eine wunschgemäße Schlossbedienung nicht möglich ist. Um es einem Verwender zu ermöglichen bzw. zu vereinfachen, die in der Welle einerseits und in der weiteren Welle mit der Schließnase andererseits vorgesehenen Bohrungen fluchtend zueinander auszurichten, um so eine Verfahrbewegung des Kupplungsstiftes zu ermöglichen, kann eine Rastvorrichtung vorgesehen sein. Die Rastvorrichtung ist überdrehbar ausgebildet, so dass nicht mittels der Rastvorrichtung eine verdrehfeste Verbindung zwischen Schließnase einerseits und Welle andererseits entsteht.

Gemäß der Erfindung ist vorgesehen, dass die Schließnase verdrehfest mit der zweiten Welle verbunden ist, die ihrerseits endseitig gleichfalls eine Handhabe trägt. Hierbei handelt es sich wiederum um einen Drehknauf. Natürlich kann hier auch eine übliche Türklinke Verwendung finden. Gemäß der Erfindung ist somit ein Schließzylinder vorgesehen, der über eine erste Welle zur Bedienung des Schlosses und über eine zweite Welle zur Bedienung des Schlosses verfügt. Dabei kann es sich bevorzugterweise bei der ersten Welle um eine Welle für eine Türaußenseite und bei der zweiten, das heißt weiteren Welle, um eine Welle für die Türinnenseite handeln. Dabei ist bevorzugterweise vorgesehen, dass die weitere Welle, das heißt die Welle für die Türinnenseite, mit der Schließnase verdrehfest verbunden ist, womit sichergestellt ist, dass die Schließnase türinnenseitig in jedem Fall ordnungsgemäß betätigt werden kann. Für eine bestimmungsgemäße Betätigung der Schließnase von der Türaußenseite her bedarf es in der schon vorbeschriebenen Weise der Ausbildung einer verdrehfesten Wirkverbindung der ansonsten verdrehlosen Wirkverbindung zwischen der türaußenseitigen Welle einerseits und der Schließnase andererseits mittels der dafür vorgesehenen Kupplung.

Gemäß einem weiteren Merkmal der Erfindung ist ein schlüsselbetätigbares Notschloss vorgesehen, und zwar auf der Türaußenseite. Mittels dieses Notschlosses kann die Kupplung per Hand betätigt werden, um ein Öffnen des Schlosses von der Türaußenseite auch ohne Einsatz des Elektromotors möglich zu machen. Ein solches Notschloss dient deshalb insbesondere dazu, sicherheitsrelevanten Aspekten zu genügen und beispielsweise auch dann einen Zutritt zu ermöglichen, wenn im Gefahrenbereich eine im Inneren des Gebäudes oder Raumes befindliche Person das Schloss nicht mehr betätigen kann, ein Zutritt von außen, beispielsweise durch medizinisches Personal, aber erforderlich ist.
Weitere Merkmale und Vorteile der Erfindung ergeben sich aus der nachfolgenden Beschreibung der zugehörigen Zeichnung. In der Zeichnung zeigen:
- Fig. 1: ein nicht zur Erfindung gehörendes Ausführungsbeispiel eines Schließzylinders in schematischer Explosionsdarstellung;
- Fig. 2: eine Ausführungsform eines erfindungsgemäßen Schließzylinders in teilweise geschnitten dargestellter Seitenansicht und
- Fig. 3: den Schließzylinder gemäß Fig. 2 in einer perspektivisch dargestellten Explosionsdarstellung.

Fig. 1 lässt ein Schloss 1 in einem nicht zur Erfindung gehörendes Ausführungsbeispiel erkennen. Das Schloss 1 verfügt über einen Schließzylinder 2 und eine Welle 3, die endseitig mit einer in den Figuren nicht näher dargestellten Handhabe bestückt sein kann.
Der Schließzylinder 2 ist mit einer Schließnase 5 ausgerüstet, die um eine durch die Welle 3 definierte Drehachse 4 verdrehbar ist und mit der Welle 3 zusammenwirkt.
Das Schloss 1 verfügt des Weiteren über eine Kupplung 6. Mittels dieser Kupplung 6 ist die Wirkverbindung zwischen der Welle 3 und der Schließnase 5 schaltbar, wobei die Wirkverbindung bei geschalteter Kupplung 6 verdrehfest und ansonsten verdrehlos ist. Bei nicht geschalteter Kupplung 6 ist die Welle 3 also relativ gegenüber der Schließnase 5 verdrehbar, so dass eine Betätigung der Welle 3 zu einem Leerdrehen der Welle 3 gegenüber der Schließnase 5 führt. Nur bei geschalteter Kupplung 6 ist die Welle 3 verdrehfest mit der Schließnase 5 verbunden, so dass sich eine Verdrehbewegung der Welle 3 auf die Schließnase 5 überträgt.
Die Kupplung 6 verfügt über einen Kupplungsstift 7 und weitere Kupplungsteile 35 und 36. Der Kupplungsstift 7 ist in einer Radialbohrung 14 der Welle 3 geführt. Bei nicht geschalteter Kupplung 6, wie dies in Fig. 1 dargestellt ist, befindet sich der Kupplungsstift 7 vollends in der Bohrung 14 der Welle 3.
Zur Betätigung des Kupplungsstiftes 7 ist ein Elektromotor 8 vorgesehen. Dieser ist innerhalb eines Hohlraums der Welle 3 angeordnet und mit Bezug auf die Zeichnungsebene nach Fig. 1 rechtsseitig durch eine Bohrschutzscheibe 19 geschützt. Die Bohrschutzscheibe 19 besteht bevorzugterweise aus gehärtetem Stahl, beispielsweise einem nicht rostenden Stahl. Der Elektromotor 8 ist bevorzugterweise batteriebetrieben und mit einem Schneckenrad 9 gekoppelt. Das Schneckenrad 9 steht mit einem ersten Abschnitt 11 einer verdrehbar angeordneten Feder 10 in Kontakt. Sobald es zu einer Verdrehbewegung des Schneckenrades 9 kommt, wird der erste Abschnitt 11 der Feder 10 mittels des Schneckenrades 9 mit Bezug auf die Zeichnungsebene nach Fig. 1 nach links gefördert, was zu einer Verschwenkbewegung der Feder 10 mit dem Ergebnis führt, dass ein zweiter Abschnitt 12 der Feder 10 in Radialrichtung 16 angehoben wird, was wiederum zu einem Verfahren des Kupplungsstiftes 7 in Radialrichtung 10 führt. Infolge dieser Verfahrbewegung des Kupplungsstiftes 7 wandert dieser aus der Bohrung 14 teilweise hinaus und in eine Bohrung 15 der Schließnase 5 hinein. In dieser Stellung des Kupplungsstiftes 7 sind die Schließnase 5 und die Welle 3 kraftübertragend bzw. drehmomentübertragend miteinander gekoppelt, so dass eine über die Welle 3 eingeleitete Verdrehkraft zu einem Verdrehen auch der Schließnase 5 führt. Ein Entkoppeln, das heißt ein Trennen von Schließnase 5 einerseits und Welle 3 andererseits geschieht in umgekehrter Reihenfolge, das heißt der Kupplungsstift 7 ist aus der Bohrung 15 vollends heraus zurück in die Bohrung 14 zu verfahren. Sobald der Kupplungsstift 7 die Bohrung 15 verlassen hat, sind die Welle 3 und die Schließnase 5 wieder verdrehlos, das heißt nicht mehr verdrehfest zueinander angeordnet.

Fig. 2 zeigt eine Ausführungsform der Erfindung. Im Unterschied zum vorerläuterten nicht zur Erfindung gehörenden Ausführungsbeispiel nach Fig. 1 zeigt die Ausführungsform nach Fig. 2 eine zweite, das heißt eine weitere Welle 17. Diese ist verdrehfest mit der Schließnase 5 verbunden und ermöglicht unabhängig von der Stellung des Kupplungsstiftes 7 in jedem Fall eine Verdrehbewegung der Schließnase 5. Diese weitere Welle 17 ist bevorzugterweise auf der Türinnenseite einer Tür ausgebildet, so dass es stets möglich ist, von der Türinnenseite her die Schließnase 5 und damit das Schloss 1 zu bedienen.

Die Welle 3 ist im gezeigten Ausführungsbeispiel nach Fig. 2 bevorzugterweise auf der Türaußenseite ausgebildet, wobei eine Betätigung der Schließnase 5 mittels der Welle 3 nur dann möglich ist, wenn in der schon vorbeschriebenen Weise die Kupplung 6 geschaltet, das heißt der Kupplungsstift 7 entsprechend verfahren ist.

Die Welle 3 ist im gezeigten Ausführungsbeispiel zum Zwecke der vereinfachten Montage aus zwei Abschnitten 20 und 21 gebildet, wobei es natürlich auch möglich ist, die beiden Abschnitte 20 und 21 einstückig auszubilden. Zum Schutz des Schlosses 1 können mit Blick auf die türaußenseitige Welle 3 eine Mehrzahl von Bohrschutzscheiben 19 vorgesehen sein.

Ebenfalls aus Gründen der verbesserten Manipulationssicherheit befinden sich sämtliche Baukomponenten zur Betätigung des Kupplungsstiftes 7 innerhalb der türinnenseitigen, das heißt der weiteren Welle 17.

Die weitere Welle 17 verfügt zur Aufnahme insbesondere des Schneckenrades 9 und der Feder 10 über einen Hohlraum 22. Dabei ist die Feder 10 innerhalb dieses Hohlraumes 22 um einen Drehpunkt 13 verschwenkbar angeordnet. Bei einer Verdrehbewegung des Schneckenrades 9 kommt es in der schon vorbeschriebenen Weise zu einer Verdrehbewegung der Feder 10 um den Drehpunkt 13, was dazu führt, dass der zweite Abschnitt 12 der Feder 10 in Radialrichtung 16 verfahren wird, was dann zu einem Bewegen des Kupplungsstiftes gleichfalls in Radialrichtung 16 führt.

Der Elektromotor 8 ist mittels einer Motorabdeckung 27 abgedeckt. Diese ist von außen zugänglich, so dass eine Reparatur gegebenenfalls von außen, das heißt ohne großen Demontage- bzw. Montageaufwand möglich ist.

Die gezeigte Ausführungsform nach Fig. 2 zeigt eine Welle 17, die die erste Welle 3 teilweise aufnimmt. Um ein Verfahren des von der ersten Welle 3 getragenen Kupplungsstiftes 7 in bestimmungsgemäßer Weise zu ermöglichen, ist ein Durchgangsloch 23 der gezeigten Art vorgesehen.
Fig. 3 zeigt eine weitere Ausgestaltungsform der Erfindung, die im Wesentlichen derjenigen nach Fig. 2 entspricht.

Die Ausgestaltungsform nach Fig. 3 verfügt über ein Notschloss 18. Dieses Notschloss 18 weist im Wesentlichen ein Gehäuse 28, eine Walze 29, ein Pleuel 30 sowie eine Kugel 31 auf. Im endmontierten Zustand ist die Walze 29 innerhalb des Gehäuses 28 angeordnet und erlaubt über das Pleuel 30 eine Verfahrbewegung der Kugel 31. Zur Anordnung des Gehäuses 28 am Schließzylinder 2 dient eine entsprechende Aufnahme 34. Die Walze 29 des Notschlosses 18 ist mittels eines entsprechenden Schlüssels betätigbar. Infolge einer Verdrehbewegung der Walze 29 kommt es zu einer Verschwenkbewegung des Pleuels 30, welches wiederum die damit in Wirkverbindung stehende Kugel 31 in einen Eingriff zwischen die beiden Nasen 32 und 33 der Welle 3 und der weiteren Welle 17 bringt. Sobald sich die Kugel 31 im Eingriff mit den beiden Nasen 32 und 33 befindet, ist eine kraftübertragende Verbindung zwischen diesen beiden Wellen ausgebildet, so dass auch über die Welle 3 eine Betätigung der Schließnase 5 möglich ist, da ja die Schließnase 5 verdrehfest mit der Welle 17 in Verbindung steht. Bei nicht betätigtem Notschloss 18, wenn also die Kugel 31 nicht im Eingriff mit den beiden Nasen 32 und 33 steht, können sich diese beiden Nasen 32 und 33 aneinander vorbeibewegen, so dass keine kraftübertragende Verbindung zwischen den Wellen 3 und 17 besteht.
Der Einsatz, das heißt die Verwendung eines Notschlosses 18 ist rein optional. Soll ein Notschloss 18 nicht vorgesehen sein, so kann an die Aufnahme 34 ein Blindgehäuse oder ein Blinddeckel eingesetzt sein, wodurch die Aufnahme 34 verschlossen ist. Diese Ausgestaltung hat den Vorteil, dass ein Notschloss 18 bei Bedarf auch nachgerüstet werden kann.
Wie die Darstellung nach Fig. 3 ferner erkennen lässt, sind die Wellen 3 und 17 unter Zwischenordnung von O-Ringen 24 aus Gummi im Schließzylinder 2 verdrehbar gelagert.
Darüber hinaus lässt Fig. 3 eine Rastvorrichtung erkennen, die einen Rastkörper 25 in Form einer Kugel und eine damit zusammenwirkende Druckfeder 26 aufweist. Diese Rastvorrichtung sorgt dafür, dass die beiden Wellen 3 und 17 in einer Stellung drehbar miteinander verrasten, in der die Bohrungen 14 und 15 für den Kupplungsstift in Radialrichtung 16 fluchtend zueinander stehen. Eine solche Rastvorrichtung kann selbstredend auch bei den Ausführungsformen nach den Figuren 1 und 2 vorgesehen sein.

## Patentansprüche

1. Schließzylinder für ein Schloss, mit einer ersten Welle (3), die endseitig eine Handhabe, vorzugsweise einen Drehknauf oder eine Klinke trägt, und einer um eine durch die erste Welle (3) definierte Drehachse (4) verdrehbar angeordnete Schließnase (5), die mit der ersten Welle (3) zusammenwirkt, und mit einer, eine Wirkverbindung zwischen der ersten Welle (3) und der Schließnase (5) herstellenden Kupplung (6), mittels welcher Kupplung (6) nach Erkennen eines Berechtigungscodes die Wirkverbindung zwischen der ersten Welle (3) und der Schließnase (5) schaltbar ist, wobei die Wirkverbindung bei geschalteter Kupplung (6) verdrehfest und ansonsten verdrehlos ist, wobei die Schließnase (5) verdrehfest mit einer weiteren Welle (17) verbunden ist, die endseitig eine Handhabe trägt, **dadurch gekennzeichnet, dass** die Kupplung (6) einen radial zur ersten Welle (3) verfahrbaren Kupplungsstift (7) und die weitere Welle (17) eine Bohrung (23) aufweist, in die der Kupplungsstift (7) bei geschalteter Kupplung (6) mit einem Wirkabschnitt teilweise eingreift und wobei der Kupplungsstift (7) bei nicht geschalteter Kupplung (6) vollends in einer Bohrung (14) der Welle (3) angeordnet ist.

2. Schließzylinder nach Anspruch 1, **dadurch gekennzeichnet, dass** der Kupplungsstift (7) mittels eines Elektromotors (8) angetrieben ist, der abtriebseitig ein Schneckenrad (9) mit einer darin geführten Feder (10) aufweist, wobei die Feder (10) mit einem ersten Abschnitt (11) am Schneckenrad (9) und mit einem zweiten Abschnitt (12) am Kupplungsstift (7) angelenkt ist.

3. Schließzylinder nach Anspruch 2, **dadurch gekennzeichnet, dass** der Kupplungsstift (7) eine Bohrung aufweist, in die hinein im endmontierten Zustand der zweite Abschnitt (12) der Feder (10) eingreift.

4. Schließzylinder nach einem der Ansprüche 1 bis 3, **dadurch gekennzeichnet, dass** der Kupplungsstift (7) einen dem Wirkabschnitt gegenüberliegenden Endabschnitt aufweist, der mit einem zusätzlichen Gewicht versehen ist.

5. Schließzylinder nach einem der Ansprüche 1 bis 4, **dadurch gekennzeichnet, dass** es sich bei der Welle (3) um eine Welle für die Türaußenseite und bei der weiteren Welle (17) um eine Welle für die Türinnenseite handelt.

6. Schließzylinder nach einem der vorhergehenden Ansprüche, **gekennzeichnet durch** ein schlüsselbetätigbares Notschloss (18).

## Claims

1. A locking cylinder for a lock, comprising a first shaft (3) which carries a manipulation means, preferably a rotary knob or a handle, at the end, and a lock cam (5) arranged in a rotary manner around a rotation axis (4) defined by the first shaft (3), which lock cam cooperates with the first shaft (3), and comprising a clutch (6) which establishes an active relation between the first shaft (3) and the lock cam (5), by means of which clutch (6) the active relation between the first shaft (3) and the lock cam (5) can be switched depending on the recognition of an authorisation code, wherein the active relation is torque-proof, if the clutch (6) has been shifted, and can otherwise be rotated, wherein the lock cam (5) is connected to another shaft (17) in a torque-proof manner, which shaft (17) carries a manipulation means at the end, **characterized in that** the clutch (6) comprises a clutch pin (7) that can be radially displaced with respect to the first shaft (3) and the other shaft (17) comprises a bore (23) into which the clutch pin (7) partially engages with an active section, if the clutch (6) has been shifted, and wherein the clutch pin (7) is completely located in a bore (14) of the shaft (3), if the clutch (6) has not been shifted.

2. A locking cylinder according to claim 1, **characterized in that** the clutch pin (7) is driven by means of an electric motor (8) which comprises a worm wheel (9) with a spring (10) guided therein on the output side, wherein the spring (10) has a first section (11) hinged at the worm wheel (9) and a second section (12) hinged at the clutch pin (7).

3. A locking cylinder according to claim 2, **characterized in that** the clutch pin (7) comprises a bore, into which engages the second section (12) of the spring (10) in the finally assembled state.

4. A locking cylinder according to one of the claims 1 through 3, **characterized in that** the clutch pin (7) comprises an end section opposite the active section, which end section is provided with an additional weight.

5. A locking cylinder according to one of the claims 1 through 4, **characterized in that** the shaft (3) is a shaft for the outer side of the door and the other shaft (17) is a shaft for the inner side of the door.

6. A locking cylinder according to one of the preceding claims, **characterized by** an emergency lock (18) that can be actuated by means of a key.

## Revendications

1. Cylindre de fermeture pour une serrure, comprenant un premier arbre (3), qui porte un moyen de manipulation, notamment un bouton rotatif ou un loquet, à l'extrémité, et un bec de fermeture (5) disposé de manière rotative autour d'un axe de rotation (4) défini par le premier arbre (3), le bec de fermeture (5) coopérant avec le premier arbre (3), et comprenant un embrayage (6) qui établit une liaison active entre le premier arbre (3) et le bec de fermeture (5), par moyen duquel embrayage (6) la liaison active entre le premier arbre (3) et le bec de fermeture (5) peut être actionnée après la reconnaissance d'un code d'autorisation, la liaison active étant fixe en rotation si l'embrayage (6) est actionné et étant autrement rotative, le bec de fermeture (5) étant relié à un autre arbre (17) de manière fixe en rotation, l'autre arbre (17) portant un moyen de manipulation à l'extrémité, **caractérisé en ce que** l'embrayage (6) comprend une goupille d'accouplement (7) déplaçable radialement par rapport au premier arbre (3) et l'autre arbre (17) comprend un trou de forage (23), dans lequel s'engage partiellement la goupille d'accouplement (7) avec une partie de fonctionnement, si l'embrayage (6) est actionné, et la goupille d'accouplement (7) étant logée complètement dans un trou de forage (14) de l'arbre (3), si l'embrayage (6) n'est pas actionné.

2. Cylindre de fermeture selon la revendication 1, **caractérisé en ce que** la goupille d'accouplement (7) est entraînée par moyen d'un moteur électrique (8), qui comprend, du côté de sortie, une roue hélicoïdale (9) avec un ressort (10) guidé dans celle-ci, le ressort (10) ayant une première section (11) articulée à la roue hélicoïdale (9) et une deuxième section (12) articulée à la goupille d'accouplement (7).

3. Cylindre de fermeture selon la revendication 2, **caractérisé en ce que** la goupille d'accouplement (7) comprend un trou de forage, dans lequel s'engage la deuxième section (12) du ressort (10) dans l'état de montage final.

4. Cylindre de fermeture selon l'une des revendications 1 à 3, **caractérisé en ce que** la goupille d'accouplement (7) comprend une section d'extrémité opposée à la partie de fonctionnement, la section d'extrémité étant munie d'un poids supplémentaire.

5. Cylindre de fermeture selon l'une des revendications 1 à 4, **caractérisé en ce que** l'arbre (3) est un arbre destiné à la face extérieure de la porte et l'autre arbre (17) est un arbre destiné à la face intérieure de la porte.

6. Cylindre de fermeture selon l'une des revendications précédentes, **caractérisé par** une serrure d'urgence (18) pouvant être actionnée à l'aide d'une clé.
